# EUROPÄISCHE PATENTSCHRIFT

(11) **EP 1 073 597 B1**
(45) Veröffentlichungstag und Bekanntmachung des Hinweises auf die Patenterteilung: **26.06.2002**
(21) Anmeldenummer: 99920668.3
(22) Anmeldetag: 14.04.1999
(51) Int. Cl.: B65D 90/50

(54) **FLACHBODENTANK UND VERFAHREN ZU DESSEN AUSRÜSTUNG MIT EINER LECKSCHUTZAUSKLEIDUNG**
FLAT-BOTTOMED TANK AND METHOD FOR FITTING IT WITH A LEAK-PROOF COATING
RESERVOIR A FOND PLAT ET SON PROCEDE D'EQUIPEMENT AVEC UN REVETEMENT ANTIFUITE

(30) Priorität: 22.04.1998 DE 29807285 U
(43) Veröffentlichungstag der Anmeldung: 07.02.2001
(62) Teilanmeldung aus: 00124274.2
(73) Patentinhaber: Utek Umweltschutztechnologien GmbH, 06875 Oranienbaum (DE)
(72) Erfinder: PIEHLER, Andreas, D-06849 Dessau (DE)
(74) Vertreter: Tragsdorf, Bodo, Dipl.-Ing.
(86) Internationale Anmeldenummer: EP9902517
(87) Internationale Veröffentlichungsnummer: WO9954236

(56) Entgegenhaltungen:
- EP-A- 0 761 567
- CH-A- 484 798
- DE-A- 19 621 469
- DE-C- 3 834 656
- DE-U- 6 751 479
- DE-U- 9 012 360

## Beschreibung

Die Erfindung betrifft einen Flachbodentank mit Leckschutzauskleidung zur Lagerung von wassergefährdenden Medien und ein Verfahren zur Ausrüstung, insbesondere Nachrüstung, eines Flachbodentanks mit einer Leckschutzauskleidung.

Flachbodentanks bestehen aus Stahl oder Stahlbeton und werden vor allem zur Lagerung von Kraftstoffen, Mineralölen, Säuren, Laugen, Lösungsmitteln oder dgl. eingesetzt.
In der Praxis sind sowohl einwandige als auch doppelwandige Flachbodentanks im Einsatz. Aus Umweltschutzgründen besteht die Notwendigkeit einer Überwachung der Flachbodentanks auf Leckagen, insbesondere im Bereich des Tankbodens. Um dies zu ermöglichen, ist es bei einwandigen Lagertanks erforderlich, diese mit einer zusätzlichen Leckschutzauskleidung nachzurüsten. Bekannt ist z.B. auch, einen zusätzlichen Zwischenboden aus Metall einzuschweißen und die entstehende Kammer zu evakuieren bzw. auf einem unter Atmosphärendruck liegenden Druck zu halten, um durch Überwachung der Druckdifferenz auftretende Leckagen frühzeitig zu erkennen. In der EP 0 705 771 A1 ist ein Verfahren zur Herstellung eines doppelwandigen Tanks aus einem einwandigen Tank beschrieben. An der inneren Tankwandung werden Flachprofile angeschweißt und Bleche auf die Flachprofile aufgeschweißt.
Aus der EP 0 069 303 B1 ist bekannt, bei bestehenden einwandigen erdverlegten Tanks zur Leckkontrolle eine Noppenfolie und eine Innenhülle aus Kunststoff einzubringen, um zwischen der Tankwandung und dem Lagergut einen überwachbaren Zwischenraum zu bilden. Da eine Kunststoffolie elektrisch nicht leitend ist, wird auch vorgeschlagen, als Distanzhalter eine Metallfolie anzuordnen, auf die eine elektrisch leitende faserverstärkte Epoxidschicht aufgesprüht wird.
Die Verwendung einer elektrisch leitfähigen Polyurethan-Folie zur Herstellung von flexiblen Einlagen für Behälter ist in der EP 0 571 868 A1 beschrieben.
Vorgenannte Auskleidungen sind in ihrer Herstellung und Montage sehr aufwendig. Zwischen- oder Zusatzböden werden zum Beispiel aus Metall gefertigt und durch Schweißen im Inneren des Tanks befestigt.
Bei der Anwendung von flexiblen Kunststoffolien wird, soweit bekannt, immer der gesamte Innenraum des Tanks mit einer sogenannten zweiten Wand ausgekleidet.

Aus der DE 38 34 656 C1 ist bekannt, daß in einer aus einer Bodenplatte aus Beton und Wänden aus Stein oder Beton bestehenden Ölauffangwanne eine untere Folie angeordnet ist, deren Wandbereiche sich bis zum oberen Rand der Wände erstrecken, wobei die Folie mittels Andrückschienen am oberen Rand der Wände gehalten wird. Die Auskleidung des Tanks mittels eines Doppelbodens aus Kunststoff unter Anwendung einer Noppenfolie in Verbindung mit einer Kunststoffschicht auf der Basis von Epoxidharz ist in der DE 36 22 593 C2 beschrieben. Die beiden Schichten reichen auch noch ein Stück weit die Seitenwand des Tankes hinauf, wobei die Befestigung der Noppenfolie an der Tankwand durch die aufgetragene Epoxidharzschicht bewirkt wird.
Aus der DE 196 21 469 A1 ist eine aus einer zweiseitigen Folie bestehende Innenauskleidung für einen Benzintank bekannt. Die Folie wird im Dom des Tanks mittels eines Spannringes gehalten.
Eine Auskleidung des gesamten Innenraumes eines Tanks zur Bildung einer Doppelwand ist jedoch sehr kostenaufwendig.
Aus der Praxis ist es bekannt, daß die Verbindung der Folie mit der Tankwandung Schwierigkeiten bereitet, da die Verbindungsstellen medien- und vakuumdicht sein müssen. Insbesondere bei Lagertanks aus Stahl ist noch zu berücksichtigen, daß diese im Freien stehen und erheblichen Temperaturschwankungen ausgesetzt sind. Zusätzlich wechselnde Flüssigkeitsstände in den Behältern wirken sich ebenfalls auf das Dehnungsverhalten des Behältermaterials aus.
Aus dem DE-GM 67 51 479 ist ein für Flüssigkeiten, insbesondere für Heizöl, bestimmter Lagerbehälter bekannt. Dieser weist in den Eckbereichen durch Leitbleche abgetrennte Verbindungskanäle für eine Vakuumerzeugung und -überprüfung auf. In dem Lagerbehälter ist eine Kunststoffwanne eingesetzt, die auf Blechen aufliegt, die als Abstandshalter dienen. Die Randzonen der Kunststoffwanne sind mit Seitenwandungen des Behälters verklebt oder verschweißt und gegebenenfalls noch durch nicht dargestellte Druckleisten gesichert. Die Kunststoffwanne ist in ihrer Höhe so ausgebildet, daß die Schlammablagerungszone überdeckt wird. Der Behälter besteht infolge der erforderlichen Einschweißbarkeit trapezförmiger Bleche aus Metall. Erwähnt sei noch, daß die Druckleisten durch Schrauben unter Zwischenschaltung von elastischen Unterlagen auf die Klebe- und Schweißstellen gepreßt werden können. Diese dienen jedoch ausschließlich dazu, die während des Kleb- und Schweißvorganges erforderliche Anpreßkraft zu erzeugen. Der Lagerbehälter ist quaderförmig ausgebildet und mit einer ebenen Boden- und Deckplatte versehen. Ein solcher Behälter ist kein Flachbodentank im eigentlichen Sinne. Da die Leckschutzauskleidung aus einer starren stabilen vorgefertigten Kunststoffwanne besteht, muß die Behälterdecke abnehmbar sein, um die Kunststoffwanne einzusetzen. Die Herstellung einer gesonderten Kunststoffwanne ist mit hohen Kosten verbunden. Für unterschiedliche Lagerbehälterabmessungen müssen jeweils paßgenaue Kunststoffwannen hergestellt werden. Diese Lösung ist für Flachbodentanks, insbesondere deren nachträglicher Sanierung, vollkommen ungeeignet.
Aus der CH-A-484798 ist ein Flachbodentank mit Leckschutzauskleidung bekannt, der aus mindestens einer druckstabilen, hohlraumbildenden Einlage und einer auf dieser Einlage aufliegenden medienresistenten Folie aus Kunststoff besteht, wobei sich die Folie bis in den unteren Bereich der Innenseite der Tankwandung erstreckt und in einem Abstand zum Tankboden an der Innenseite mittels einer Klemmvorrichtung umlaufend befestigt ist, und die Einlage sich bis an die Klemmvorrichtung erstreckt. Die Klemmvorrichtung befindet sich in der Regel oberhalb des maximalen Flüssigkeitsspiegels und besteht aus einem umlaufenden Rohr, das mittels Briden gegen eine an der Innenwand befestigte Unterlage gepreßt wird. Diese Lösung gewährleistet keine dauerhafte medien- und vakuumdichte Verbindung zwischen der Auskleidungsfolie und der Tankinnenwand.

Der Erfindung lag die Aufgabe zugrunde, einen Flachbodentank mit Leckschutzauskleidung zu schaffen, die einfach herzustellen und zu montieren ist, dauerhaft medien- und vakuumdicht an der Tankwandung befestigbar ist, und die Anforderungen an eine Leckageüberprüfung erfüllt. Ferner soll ein geeignetes Verfahren, insbesondere zum Nachrüsten von Flachbodentanks mit einer Leckschutzauskleidung geschaffen werden.

Erfindungsgemäß wird die Aufgabe durch die im Anspruch 1 angegebenen Merkmale gelöst. Geeignete Ausgestaltungsvarianten sind in den Ansprüchen 2 bis 15 angegeben. Die vorgeschlagene Verfahrensweise ist Gegenstand des Anspruches 16. Geeignete Ausgestaltungen sind in den Ansprüchen 17 bis 19 beschrieben.
Die Leckschutzauskleidung für Flachbodentanks besteht aus mindestens einer druckstabilen, hohlraumbildenden Einlage und einer auf dieser Einlage aufliegenden medienresistenten Folie aus Kunststoff. Vor Einbringung der Leckschutzauskleidung als Nachrüstung ist zu prüfen, ob der Tankboden den Dichtheitsanforderungen genügt Gegebenenfalls wird auf den Tankboden noch ein korrosionshemmender Farbstoffanstrich aufgebracht oder der Tankboden wird mit einem Flüssigkunststoff beschichtet. Nach vorliegender Dichtheit des Tankbodens wird auf diesen die Einlage aufgelegt, die in an sich bekannter Weise z.B. aus einem Kunststoffgitter oder einer Noppenfolie besteht. Die medienresistente Folie kann auch an ihrer Unterseite mit entsprechenden hohlraumbildenden Elementen, wie z.B. Noppen oder dgl., versehen sein.

In bestimmten Anwendungsfällen kann es auch zweckmäßig sein, zwischen dem Tankboden und der Einlage eine weitere Folie anzuordnen. Wichtig ist, daß zwischen den beiden Folien oder der auf der Einlage aufliegenden Folie und dem Tankboden ein geeigneter Zwischenraum für eine Leckageüberwachung gebildet wird.
Die erforderliche Klemmvorrichtung zur Befestigung der Leckschutzauskleidung ist vorzugsweise in einem geringen Abstand zum Tankboden, der in einem Bereich von 100 bis 500 mm liegt, an der Innenseite der Tankwandung installiert. Der Tankboden kann als ebene oder gewölbte Fläche ausgebildet sein. Die Klemmvorrichtung besteht aus einem stationären Teil, wie einem umlaufenden Flansch, der auch aus mehreren Teilstücken gebildet sein kann, oder in definierten Abständen angeordneten, nach innen ragenden Bolzen. Die stationären Teile bilden die eigentliche Halterung und werden insbesondere durch Schweißen oder Kleben an der Tankinnenseite befestigt. Den beweglichen Teil der Klemmvorrichtung bilden die Klemmschienen, die elastischen Dichtungsbänder und die jeweiligen Spannmittel. Die auf der Einlage aufliegende Folie ist in ihren äußeren Abmessungen nur geringfügig größer als die Tankbodenfläche, wobei die Folie die Tankbodenfläche seitlich um bis zu ca. 500 mm überragen sollte. Die Folie erstreckt sich demzufolge nur bis in den unteren Bereich der Innenseite der Tankwandung. In diesem Bereich, der sich ca. 100 bis 500 mm oberhalb des Tankbodens befindet, ist die Folie mittels einer geeigneten Klemmvorrichtung umlaufend an der Innenseite der Tankwandung befestigt. Bei einer seitlichen Anordnung von Rohrleitungen zur Leckageüberwachung in Tankbodennähe sollte sich die Einlage noch bis unterhalb der Klemmvorrichtung erstrecken. Flachbodentanks bestehen in der Regel aus Stahl und liegen entweder auf dem Erdboden auf oder sind auf entsprechenden Auflagern in einem geringen Abstand zum Erdreich angeordnet. Die Anzahl der aus Stahlbeton gefertigten Flachbodentanks ist im Vergleich zu den Flachbodentanks aus Stahl relativ gering. Bei Flachbodentanks besteht keine Möglichkeit, den Tankboden visuell auf Dichtheit zu überprüfen. Um zu verhindern, daß Leckagen in das Erdreich gelangen können, ist es bisher lediglich bekannt, in den Flachbodentank einen neuen Zwischenboden, z.B. aus Stahl, einzuschweißen und eine Leckageüberwachungseinrichtung anzuordnen.
Im Vergleich dazu ist die vorgeschlagene Lösung wesentlich kostengünstiger und erfordert nur einen geringen Montageaufwand. Da die Befestigung der Folie im unteren Bereich des Flachbodentanks erfolgt, also unterhalb des einzuhaltenden unteren zulässigen Flüssigkeitsspiegels, treten an der Tankwandung kaum Probleme infolge unterschiedlicher Wärmeausdehnungen der Materialien auf. Die Folie kann so mit relativ einfachen Mitteln dauerhaft und druckdicht an der Tankinnenwandung befestigt werden. Die Befestigungselemente stehen bis auf wenige Ausnahmen, z.B. bei einer Tankreinigung, ständig in Kontakt mit der Lagerflüssigkeit.

Bevorzugt wird als Halterung ein umlaufender Flansch eingesetzt, der an der Tankwandung angeschweißt wird. Der umlaufende Flansch sollte aus dem gleichen Material bestehen wie der Tank. Wesentlich ist, daß sich die Materialien für den Tank und den Flansch in ihren Ausdehnungskoeffizienten nicht unterscheiden.
Bei einer Anordnung der Befestigungselemente für die Leckschutzauskleidung in einem Bereich, wo sich ständig der Flüssigkeitsspiegel ändert, würden infolge erheblicher Außentemperaturschwankungen und dadurch bedingter unterschiedlicher Materialausdehnungen Probleme hinsichtlich der Dichtheit der Wandbefestigung auftreten. Eine geeignete Klemmvorrichtung besteht aus in gleicher Höhe angeordneten Befestigungsbolzen aus Stahl, die in definierten Abständen zueinander angeordnet sind, sowie aus auf die Bolzen aufsteckbare Klemmschienen, wobei zwischen den Klemmschienen und der Folie und zwischen der Folie und der Innenseite der Tankwandung umlaufende elastische Dichtungsbänder angeordnet sind. Im Falle von Flachbodentanks aus Stahl sind die Bolzen an der Innenseite der Tankwandung angeschweißt und bei Flachbodentanks aus Stahlbeton in die Stahlbetonwand eingeklebt. Die Dichtungsbänder können ein- oder beidseitig mit Klebstoff oder einer Dichtmasse beschichtet sein. Um die erforderliche dichte Verbindung zwischen der Folie und der Innenseite der Tankwandung zu erreichen, ist auf die Klemmschienen umlaufend ein möglichst gleichmäßiger Anpreßdruck auszuüben. Die einzelnen Klemmschienen sollten in ihrer Länge so bemessen sein, daß sie auf mehrere benachbarte Bolzen aufsteckbar und zusammen- oder ineinandersteckbar ausgebildet sind. Sie können auch mittels eines Kupplungsstückes untereinander verbindbar sein. Die Klemmschienen weisen entsprechende Langlöcher auf, um auf die Bolzen aufgesteckt zu werden. Wichtig ist, daß zwischen zwei benachbarten Klemmschienen kein Freiraum besteht.
Eine andere Ausführungsvariante der Klemmschienen besteht z.B. darin, daß zusätzlich zwischen zwei aus Flachmaterial bestehenden Klemmschienen eine paßgenaue Ausgleichsschiene angeordnet ist, die überstehende Enden aufweist, die mit den Enden der benachbarten Klemmschienen überlappen. Die Befestigungslöcher im Überlappungsbereich sind deckungsgleich angeordnet. Die Befestigungsbolzen sind als Gewindebolzen ausgebildet. Nach dem Aufsetzen der Klemmschienen werden auf die Bolzen Federringe aufgesteckt und anschließend Muttern aufgeschraubt, die mittels eines Drehmomentenschlüssels auf eine konstante Klemmspannung angezogen werden. An Stelle einer Schraubverbindung können die Klemmschienen und/oder die Ausgleichsschienen auch mittels an den Bolzen befestigter Exzenterhebel festgeklemmt werden. Die obere Kante der befestigten Folie schließt bündig mit der Oberkante der Klemmschienen ab, wobei auf die so gebildete umlaufende Kante noch eine Versiegelungsmasse aufgebracht werden kann.

Der Einsatz eines umlaufenden Flansches an Stelle der Bolzen erfolgt vor allem beim Nachrüsten von Flachbodentanks aus Metall. Der umlaufende Flansch wird aus einzelnen Teilstücken gebildet, die Stoß an Stoß angeschweißt werden. Die nur wenige Zentimeter breiten Flansche besitzen eine Wanddicke die gleich oder größer ist als die Dicke der hohlraumbildenden Einlage. Die Wanddicke des Flansches soll der Wanddicke der Tankwandung entsprechen. Der Flansch kann mit Gewindebohrungen zur Aufnahme von Befestigungsschrauben versehen sein oder ist mit beabstandeten Gewindebolzen ausgerüstet.
Die Erfindung soll nachstehend näher erläutert werden. In der zugehörigen Zeichnung zeigen
- Fig. 1: ein Teilstück eines schematisch dargestellten Flachbodentanks aus Stahl mit Leckschutzauskleidung, als Längsschnitt,
- Fig. 2: die Einzelheit "A" gemäß Figur 1 in vergrößerter Darstellung,
- Fig. 3: eine weitere Ausführungsvariante eines schematisch dargestellten Flachbodentanks aus Stahl mit Leckschutzauskleidung, als Längsschnitt,
- Fig. 4: ein Teilstück eines schematisch dargestellten Flachbodentanks aus Stahlbeton mit Leckschutzauskleidung, als Längsschnitt,
- Fig. 5: die Einzelheit "B" gemäß Figur 4 in vergrößerter Darstellung,
- Fig. 6: einen Schnitt gemäß der Linie A-A in Figur 5,
- Fig. 7: eine weitere Ausführungsvariante der Klemmschienen gemäß einem Schnitt entlang der Linie A-A in Figur 5 und
- Fig. 8: ein Teilstück eines schematisch dargestellten Flachbodentanks aus Stahl mit an einem Flansch befestigter Leckschutzauskleidung, als Längsschnitt.

Der in Figur 1 gezeigte Flachbodentank aus Stahl ist einwandig ausgebildet und besteht aus dem Tankboden 1 und der Tankwandung 2. Ein derartiger geschlossener Tank ist z.B. für die Lagerung von Heizöl bestimmt und weist einen Durchmesser von 18 m und eine Höhe von 11 m auf. Der Tank besitzt außerdem eine als Mannloch ausgebildete verschließbare Öffnung. Vor der Einbringung einer Leckschutzauskleidung wird der leere Tank gereinigt und der Tankboden 1 auf Dichtheit untersucht und erforderlichenfalls ausgebessert und mit einem korrosionshemmenden Anstrich versehen oder mit einem härtbaren Flüssigkunststoff versiegelt. Auf dem Tankboden 1 wird ein Kunststoffgitter 3, bestehend aus PE-HD, aufgelegt, das eine Höhe von 5 mm besitzt. Das als hohlraumbildende Einlage dienende Kunststoffgitter 3 bedeckt die gesamte Fläche des Tankbodens 1 und ist im Bereich der Tankwandung 2, vom Tankboden 1 ausgehend, noch ca. 100 mm nach oben geführt. Der umlaufende obere abgewinkelte Abschnitt 3' des Kunststoffgitters 3 liegt umlaufend an der Innenseite 2' Tankwandung 2 an. Auf die Einlage 3 wird eine Kunststoffolie 4, bestehend aus PVC mit einer Dicke von 1,5 mm, aufgelegt und im Bereich der Innenseite 2' nach oben, über den Abschnitt 3' des Kunststoffgitters 3, gezogen. Die Kunststoffolie 4 ist in ihren äußeren Abmessungen um ca. 250 mm größer als die Fläche des Tankbodens 1. Die Befestigung der Folie 4 an der Innenseite 2' der Tankwandung 2 erfolgt mittels einer Klemmvorrichtung 5 (Fig. 2). Hierzu sind an der Innenseite 2' Tankwandung 2 in einer Höhe von ca. 200 mm oberhalb des Tankbodens 1 über den Umfang verteilt Stahlgewindebolzen 6 angeschweißt. Die Stahlbolzen 6 besitzen einen Durchmesser von 10 mm und eine Länge von 60 mm. Sie sind in einem Abstand von 150 mm zueinander angeordnet und ragen in den Tankinnenraum. In dem umlaufenden Befestigungsabschnitt 4' der Kunststoffolie 4 sind im Abstand der Bolzen 6 Löcher eingebracht, so daß der Befestigungsbereich 4' der Kunststoffolie 4 faltenfrei auf die Bolzen 6 aufgesteckt werden kann. Zuerst wird jedoch auf die Bolzen 6 ein erstes umlaufendes elastisches Dichtungsband 7, das beidseitig klebstoffbeschichtet ist, aufgesteckt und mit seiner Außenseite an der Innenseite 2' Tankwandung 2 festgeklebt. Das elastische Dichtungsband kann z.B. aus Polyurethan bestehen und besitzt eine Dicke von 5 mm und eine Breite von ca. 80 mm. Nach der Befestigung des Dichtungsbandes 7 an der Innenseite 2' Tankwandung 2 wird der Schutzfilm von der Innenseite des Dichtungsbandes 7 schrittweise abgezogen und die Folie 4 auf die Bolzen aufgesteckt und an dem Dichtungsband 7 festgeklebt. Beim Aufkleben der Folie 4 ist darauf zu achten, daß sich keine Falten bilden. Der Außenrand der Folie 4 soll bündig mit der Oberkante des Dichtungsbandes 7 abschließen. Auf die angeklebte Folie 4 wird ein zweites Dichtungsband 8 aufgeklebt, das analog wie das erste Dichtungsband 7 ausgebildet ist. Die beiden Dichtungsbänder 7 und 8 sind bereits mit vorbereiteten Löchern versehen, die entsprechend dem Abstand der Befestigungsbolzen 6 angeordnet sind. Anschließend werden auf die Bolzen 6 Klemmschienen 9 aufgesteckt, wobei die Länge der Klemmschienen 9 so bemessen ist, daß sich diese über mehrere Bolzen 6 erstrecken. Die benachbarten Klemmschienen 9 sollten mit ihrer schmalen Stirnseite aneinander anliegen. Die Klemmschienen 9 bestehen aus Stahl und besitzen eine Breite von 80 mm und eine Dicke von 8 mm, sowie entsprechend beabstandete Löcher zum Aufstecken auf die Bolzen 6. Nach dem Aufstecken der Klemmschienen 9 werden auf die überstehenden Bolzen 6 Federringe 10 und auf diese jeweils eine Unterlegscheibe 11 aufgesteckt. Abschließend werden auf die Gewindebolzen 6 Muttern 12 aufgeschraubt und mittels eine Drehmomentenschlüssels fest angezogen, wobei für alle Schraubverbindungen eine konstante Klemmspannung eingestellt wird.
Die zwischen den beiden Dichtungsbändern 7 und 8 befindliche Folie sowie die Dichtungsbänder 7 und 8 werden durch die Klemmschienen 9 und die auf diese wirkende Klemmspannung fest an die Innenseite 2' der Tankwandung 2 gepreßt. Zwischen der Innenwandung 2', den Dichtungsbändern 7 und 8 sowie der zwischen den Dichtungsbändern 7 und 8 angeordneten Folie sowie den Klemmschienen 9 ist somit eine medien- und vakuumdichte Verbindung hergestellt.
Unterhalb der Klemmvorrichtung 5 sind in der Tankwandung 2 die erforderlichen Bohrungen zur Anordnung der Vakuummeß- 13 und Vakuumprüfleitung 14 vorgesehen. Die Wanddicke der Klemmschienen 9 ist so bemessen, daß diese gleich oder größer ist als die Dicke der Tankwand 2.
Bei der in der Figur 3 gezeigten Ausführungsvariante ist im Vergleich zu der Variante gemäß den Figuren 1 und 2 zusätzlich noch eine Kunststoffolie 15 unmittelbar auf dem Tankboden 1 aufgelegt, die im Bereich unterhalb der Klemmvorrichtung 5 mit der auf dem Kunststoffgitter 3 aufliegenden Folie 4 verschweißt ist. Zwischen den beiden Folien 15 und 4 befindet sich das Kunststoffgitter 3 zur Bildung des Leckageüberwachungsraumes. Diese Ausführung kommt insbesondere dann zur Anwendung, wenn der vorhandene Tankboden vor seiner Sanierung bereits undichte Stellen aufwies, oder aufgrund der in dem Tank zu lagernden Flüssigkeit besonders hohe sicherheitstechnische Anforderungen gestellt sind.
Die Befestigung der Folie 4 an der Tankinnenwandung erfolgt analog wie bei der Ausführung gemäß den Figuren 1 und 2.
In der Figur 4 ist ein Teilstück eines Flachbodentanks aus Stahlbeton gezeigt. Ein derartiger Tank ist z.B. 8 m hoch und mittels einer auf den Seitenwänden 2 aufliegenden Tankdecke 16 abgedeckt. Nach der erfolgten Sanierung des Tankbodens 1 ist auf diesem ein Kunststoffgitter 3 mit einer Höhe von 5 mm ausgelegt, das ganzflächig den gesamten Tankboden 1 bedeckt. Auf das Kunststoffgitter 3 ist eine medienresistente Kunststoffolie 4 aufgelegt, die an den Innenseiten 2' der Tankwandung 2 in einem Abstand von ca. 400 mm vom Tankboden 1 nach oben gezogen ist.
Die Klemmvorrichtung 5 zur Befestigung der Kunststoffolie 4 an der Innenseite 2' der Tankwandung 2 ist im wesentlichen analog wie die bereits beschriebene Klemmvorrichtung ausgebildet. In den Eckbereichen sind die Klemmschienen als Winkelschienen ausgebildet. Da die Tankwandung 2 aus Stahlbeton besteht, sind die Befestigungsbolzen 6' in entsprechenden Bohrungen der Tankwandung 2 eingeklebt (Fig. 5). Die aus Stahl bestehenden Gewindebolzen 6' besitzen eine Länge von 100 mm und einen Durchmesser von 8 mm. Nach dem Einkleben der Gewindebolzen 6' in der Tankwand 2 ragen diese ca. 50 mm in den Tankinnenraum hinein. Die Gewindebolzen 6' sind alle im gleichen Abstand vom Tankboden 1 angeordnet, der 400 mm beträgt. Der Abstand zwischen den einzelnen Gewindebolzen 6' beträgt jeweils 145 mm. Unmittelbar auf der oberen Kante der Klemmvorrichtung 5, die durch die Klemmschienen 9, die Dichtungsbänder 7 und 8 sowie die zwischen den Dichtungsbändern 7 und 8 befindliche Folie 4 gebildet ist, ist noch eine Versiegelungsmasse 17 aufgetragen. In die Kunststoffolie 4 ist ein Standrohr 18 aus Kunststoff eingeschweißt, das durch die Tankdecke 16 nach oben geführt ist. In diesem Standrohr 18 ist ein an sich bekannter Meßfühler installiert, der eventuelle Leckagen infolge von undichten Stellen in der Folie 4 erkennt, die an einer außerhalb des Tanks angeordneten Meßeinrichtung angezeigt werden.
In der Figur 7 ist eine weitere Ausgestaltung und Anordnung der Klemmschienen gezeigt. Die Klemmschienen 9 erstrecken sich dabei über mehrere Bolzen 6' und sind auf diesen aufgesteckt. Zwischen zwei benachbarten Klemmschienen 9 besteht in Umfangsrichtung ein definierter Abstand. In diesen Freiraum wird paßgenau eine Ausgleichsschiene 9' mit zwei Absätzen eingesetzt, wobei die Enden der Ausgleichsschienen 9' die benachbarten Klemmschienen 9 überlappen. Die Länge der Ausgleichsschienen 9' ist größer als der Abstand zwischen zwei Bolzen 6' und die Befestigungslöcher der Klemmschienen 9 und der Ausgleichsschienen 9' sind deckungsgleich.
Im Unterschied zu den bisherigen Figuren 1 bis 7 ist in der Figur 8 eine Ausführungsvariante gezeigt, bei der die Halterung für die Leckschutzauskleidung nicht durch Bolzen, sondern durch einen umlaufenden Flansch 19 gebildet wird. Der umlaufende Flansch 19 besteht aus mehreren identischen Teilstücken, die Stoß an Stoß an der Innenseite 2' der Tankwandung 2 angeschweißt werden, jeweils so, daß der Flansch 19 mediendicht befestigt ist. Die Positionen 20, 21 kennzeichnen die beiden Schweißnähte. Der angeschweißte Flansch 19 besitzt eine Wanddicke von ca. 30 mm und eine Breite von 80 mm. In der Mitte des Flansches 19 befinden sich jeweils im Abstand von 150 mm Gewindebohrungen 22 zur Aufnahme der Gewindeschrauben 23 mit Federringen 24 zur entsprechenden Befestigung der Folie 4 mittels der Klemmschienen 9. Bei der in Figur 8 gezeigten Variante ist der Flansch 19 in der gleichen Höhe wie die Bolzen 6 gemäß den Figuren 1 bis 7 angeordnet.

## Patentansprüche

1. Flachbodentank mit Leckschutzauskleidung, bestehend aus mindestens einer druckstabilen, hohlraumbildenden Einlage (3) und einer auf dieser Einlage (3) aufliegenden medienresistenten Folie (4) aus Kunststoff, die sich bis in den unteren Bereich der Innenseite (2') der Tankwandung (2) erstreckt und in einem Abstand zum Tankboden (1) an der Innenseite (2') mittels einer Klemmvorrichtung (5) umlaufend befestigt ist, und die Einlage (3) den vorhandenen Tankboden (1) bedeckt und sich maximal bis an die Klemmvorrichtung (5) erstreckt, **dadurch gekennzeichnet, daß** die Klemmvorrichtung (5) aus auf gleicher Höhe liegenden, in oder an der Tankwandung (2) in definierten Abständen angeordneten, nach innen ragenden Bolzen (6, 6') besteht, auf die Klemmschienen (9, 9') aufsteckbar sind, oder aus einem umlaufenden Flansch (19) besteht, der an der Tankwandung (2) befestigt ist, und aus auf den Flansch (19) aufschraubbaren Klemmschienen (9, 9'), wobei jeweils zwischen den Klemmschienen (9, 9') und der Folie (4) sowie der Folie (4) und der Innenseite (2') der Tankwandung (2) oder des Flansche (19) umlaufend, elastische Dichtungsbänder (7, 8) angeordnet sind, und die Klemmschienen (9, 9') unter Druckspannung auf den Bolzen (6, 6') oder dem Flansch (19) arretiert sind.

2. Flachbodentank nach Anspruch 1, **dadurch gekennzeichnet, daß** die Klemmvorrichtung (5) in einem Abstand von 100 bis 500 mm vom Tankboden (1) angeordnet ist.

3. Flachbodentank nach einem der Ansprüche 1 oder 2, **dadurch gekennzeichnet, daß** die äußere Kante der Folie (4) bündig mit der Klemmvorrichtung (5) abschließt.

4. Flachbodentank nach einem der Ansprüche 1 bis 3, **dadurch gekennzeichnet, daß** zwischen der Einlage (3) und dem Tankboden (1) eine weitere Folie (15) angeordnet ist, die entweder mittels der Klemmvorrichtung (5) befestigt ist oder an der auf der Einlage (3) aufliegenden Folie (4) oberhalb des Tankbodens (1) angeschweißt ist.

5. Flachbodentank nach einem der Ansprüche 1 bis 4, **dadurch gekennzeichnet, daß** die Bolzen (6, 6') an einem umlaufenden Flansch (19) befestigt sind, der mit dem Tankboden und/oder der Tankwandung (2) fest verbunden ist.

6. Flachbodentank nach einem der Ansprüche 1 bis 5, **dadurch gekennzeichnet, daß** die Bolzen (6, 6') direkt in oder an der Tankwandung (2) befestigt sind.

7. Flachbodentank nach einem der Ansprüche 1 bis 6, **dadurch gekennzeichnet, daß** in dem Flansch (19) Gewindebohrungen (22) zur Aufnahme von Befestigungsschrauben (23) zur Arretierung der Klemmschienen (9, 9') angeordnet sind.

8. Flachbodentank nach einem der Ansprüche 1 bis 7, **dadurch gekennzeichnet, daß** die Dichtungsbänder (7, 8) an einer oder an beiden Seiten mit einer Dichtungsmasse beschichtet sind.

9. Flachbodentank nach einem der Ansprüche 1 bis 8, **dadurch gekennzeichnet, daß** auf der oberen umlaufenden Kante, die durch die Klemmschienen (9, 9') und die festgeklebte Folie (4) sowie die Dichtungsbänder (7, 8) gebildet ist, eine Versiegelungsmasse (17) aufgebracht ist.

10. Flachbodentank nach einem der Ansprüche 1 bis 9, **dadurch gekennzeichnet, daß** die Klemmschienen (9) zusammen- oder ineinandersteckbar ausgebildet sind und eine einzelne Klemmschiene (9) in ihrer Länge so bemessen ist, daß sie sich mindestens über zwei benachbarte Befestigungsstellen (6, 6') erstreckt.

11. Flachbodentank nach einem der Ansprüche 1 bis 10, **dadurch gekennzeichnet, daß** die Klemmschienen (9) mittels eines Kupplungsteiles miteinander verbindbar sind.

12. Flachbodentank nach einem der Ansprüche 1 bis 11, **dadurch gekennzeichnet, daß** die Klemmschienen (9) aus Flachmaterial bestehen und in einem definierten Abstand zueinander angeordnet sind, in den eine paßgenaue Ausgleichsschiene (9') eingesetzt ist, deren Enden mit den Enden der benachbarten Klemmschienen (9) überlappen, wobei die Befestigungslöcher der benachbarten Klemmschienen (9) deckungsgleich mit den Befestigungslöchern der Ausgleichsschiene (9') angeordnet sind.

13. Flachbodentank nach einem der Ansprüche 1 bis 12, **dadurch gekennzeichnet, daß** in die auf der Einlage (3) aufliegende Folie (4) ein Standrohr (18) eingeschweißt ist, das durch die Tankdecke (16) geführt ist und mit einer Meßeinrichtung zur Leckageüberwachung verbunden ist.

14. Flachbodentank nach einem der Ansprüche 1 bis 13, **dadurch gekennzeichnet, daß** in der Tankwandung (2) unterhalb der Klemmvorrichtung (5) in den zwischen dem Tankboden (1) und der Folie (4), oder zwischen den beiden Folien (4, 15) gebildeten Hohlraum ragende Rohrleitungen (13, 14) zur Leckageüberwachung eingebracht sind.

15. Verfahren zur Ausrüstung eines Flachbodentanks mit einer Leckschutzauskleidung, bestehend aus mindestens einer medienresistenten Folie aus Kunststoff durch folgende Verfahrensschritte:
a) mediendichte Befestigung einer umlaufenden Halterung (6, 6', 19) an der äußeren Begrenzung des Tankbodens (1) oder in einem definierten, geringen Abstand zum Tankboden (1) an der Innenseite (2') der Tankwandung (2) zur Aufnahme einer oder mehrerer Klemmschienen (9, 9'),
b) Auflegen einer mindestens den Tankboden (1) bedeckenden hohlraumbildenden Einlage (3) auf den Tankboden (1),
c) Befestigung eines ersten umlaufenden elastischen Dichtungsbandes (7) im Bereich der Halterung (6, 6', 19), wobei das Dichtungsband (7) an der Innenseite der Halterung (19) und/oder der Tankwandung (2) dicht anliegt,
d) Vorbereitung mindestens einer Kunststoffolie (4) als Zuschnitt in den entsprechenden Abmessungen der auszukleidenden Tankinnenfläche,
e) Befestigung der Kunststoffolie (4) faltenfrei und bündig mit der Oberkante des Dichtungsbandes abschließend an dem ersten Dichtungsband (7),
f) Aufkleben oder Anlegen eines zweiten Dichtungsbandes (8), deckungsgleich, bezogen auf das erste Dichtungsband (7), auf die Kunststoffolie (4),
g) Aufsetzen von einer oder mehreren Klemmschienen (9, 9') umlaufend auf die Halterung (6, 6', 19) und Befestigung der Klemmschienen (9, 9') mittels Schraub- oder Klemmverbindungen (10, 11, 12, 23, 24) an der Halterung (6, 6', 19) unter Einstellung einer einheitlich definierten Klemmspannung, wodurch die Folie (4) mediendicht an die Innenseite (2') der Tankwandung (2) oder der Halterung (11) gepreßt wird und
h) Montage einer Leckageüberwachungseinrichtung.

16. Verfahren nach Anspruch 15, **dadurch gekennzeichnet, daß** als Halterung ein umlaufender Flansch (19) oder in definierten Abständen angeordnete, nach innen ragende Bolzen (6, 6') eingesetzt werden.

17. Verfahren nach einem der Ansprüche 15 oder 16, **dadurch gekennzeichnet, daß** zwischen der hohlraumbildenden Einlage (3) und dem Tankboden (1) eine zweite Kunststoffolie (15) eingezogen wird, die unmittelbar unterhalb der Klemmvorrichtung (5) mit der ersten, auf der Einlage (3) aufliegenden Folie (4) durch Schweißen verbunden wird.

18. Verfahren nach einem der Ansprüche 15 bis 17, **dadurch gekennzeichnet, daß** auf die Oberseite der Klemmvorrichtung (5) eine Versiegelungsmasse (17) aufgetragen wird.

## Claims

1. Flat-bottom tank having a leakproofing lining consisting of at least one pressure-stable insert (3) forming a hollow space, and of a media-resistant plastic foil (4) which rests on said insert (3), extends into the lower region of the inside (2') of the tank wall (2) and is secured all the way around on the inside (2') at a spacing from the tank bottom (1) by means of a clamping device (5), and the insert (3) covers the available tank bottom (1) and extends at most as far as the clamping device (5), **characterized in that** the clamping device (5) comprises bolts (6, 6') which are situated at the same height, are arranged at defined spacings in or on the tank wall (2), protrude inwards and onto which clamping rails (9, 9') can be plugged, or said clamping device comprises a circumferential flange (19), which is secured on the tank wall (2), and comprises clamping rails (9, 9') which can be screwed onto the flange (19), elastic sealing tapes (7, 8) being arranged running all the way around in each case between the clamping rails (9, 9') and the foil (4) and between the foil (4) and the inside (2') of the tank wall (2) or of the flange (19), and the clamping rails (9, 9') being locked on the bolts (6, 6') or the flange (19) under compressive stress.

2. Flat-bottom tank according to Claim 1, **characterized in that** the clamping device (5) is arranged at a spacing of 100 to 500 mm from the tank bottom (1).

3. Flat-bottom tank according to either of Claims 1 or 2, **characterized in that** the outer edge of the foil (4) ends flush with the clamping device (5).

4. Flat-bottom tank according to one of Claims 1 to 3, **characterized in that** an additional foil (15) is arranged between the insert (3) and the tank bottom (1), said foil either being secured by means of the clamping device (5) or being welded above the tank bottom (1) to the foil (4) resting on the insert (3).

5. Flat-bottom tank according to one of Claims 1 to 4, **characterized in that** the bolts (6, 6') are secured on a circumferential flange (19) which is firmly connected to the tank bottom and/or the tank wall (2).

6. Flat-bottom tank according to one of Claims 1 to 5, **characterized in that** the bolts (6, 6') are secured directly in or on the tank wall (2).

7. Flat-bottom tank according to one of Claims 1 to 6, **characterized in that** threaded holes (22) for receiving securing screws (23) in order to lock the clamping rails (9, 9') in position are arranged in the flange (19).

8. Flat-bottom tank according to one of Claims 1 to 7, **characterized in that** the sealing tapes (7, 8) are coated on one or on both sides with a sealing compound.

9. Flat-bottom tank according to one of Claims 1 to 8, **characterized in that** a sealant (17) is applied to the upper, circumferential edge, which is formed by the clamping rails (9, 9') and the glued-on foil (4) and by the sealing tapes (7, 8).

10. Flat-bottom tank according to one of Claims 1 to 9, **characterized in that** the clamping rails (9) are designed such that they can be plugged together or plugged into one another, and an individual clamping rail (9) is dimensioned in its length in such a manner that it extends at least over two adjacent securing points (6, 6').

11. Flat-bottom tank according to one of Claims 1 to 10, **characterized in that** the clamping rails (9) can be connected to one another by means of a coupling part.

12. Flat-bottom tank according to one of Claims 1 to 11, **characterized in that** the clamping rails (9) consist of flat material and they are arranged with a defined spacing from one another, with a compensating rail (9') being exactly fitted in said spacing, the ends of said compensating rail overlapping the ends of the adjacent clamping rails (9), the securing holes of the adjacent clamping rails (9) being arranged coinciding with the securing holes of the compensating rail (9').

13. Flat-bottom tank according to one of Claims 1 to 12, **characterized in that** a riser (18) is welded into the foil (4) resting on the insert (3), said riser being installed through the tank cover (16) and being connected to a measuring device for leakage monitoring.

14. Flat-bottom tank according to one of Claims 1 to 13, **characterized in that** in the tank wall (2) below the clamping device (5), pipelines (13, 14) for leakage monitoring are installed, which project into the hollow space formed between the tank bottom (1) and the foil (4), or between the two foils (4, 15).

15. Process for equipping a flat-bottom tank with a leakproofing lining consisting of at least one media-resistant plastic foil, said process comprising the following process steps:
a) media-tight securing of a circumferential retaining means (6, 6', 19) on the outer limitation of the tank bottom (1) or with a defined, small spacing from the tank bottom (1) on the inside (2') of the tank wall (2), for receiving one or more clamping rails (9, 9'),
b) placing of an insert (3) onto the tank bottom (1), said insert at least covering the tank bottom (1) and forming a hollow space,
c) securing of a first, circumferential, elastic sealing tape (7) in the region of the retaining means (6, 6', 19), the sealing tape (7) fitting tightly against the inside of the retaining means (19) and/or the tank wall (2),
d) preparation of at least one plastic foil (4) as a blank in the dimensions corresponding to the internal tank area to be lined,
e) securing of the plastic foil (4) in a fold-free manner on the first sealing tape (7) in a manner ending flush with the upper edge of the sealing tape,
f) glueing or placing of a second sealing tape (8), onto the plastic foil (4) in a manner coinciding with the first sealing tape (7),
g) placing one or more clamping rails (9, 9') all the way around onto the retaining means (6, 6', 19) and securing of the clamping rails (9, 9') by means of screw or clamping connections (10, 11, 12, 23, 24) on the retaining means (6, 6', 19) with a uniformly defined clamping stress being set, as a result of which the foil (4) is pressed in a media-tight manner against the inside (2') of the tank wall (2) or of the retaining means (11), and
h) installation of a leakage monitoring device.

16. Process according to Claim 15, **characterized in that** a circumferential flange (19) or inwardly protruding bolts (6, 6') arranged at defined spacings are used as the retaining means.

17. Process according to either of Claims 15 or 16, **characterized in that** a second plastic foil (15) is installed between the insert (3) forming the hollow space and the tank bottom (1), said plastic foil being connected directly below the clamping device (5) by welding to the first foil (4) resting on the insert (3).

18. Process according to one of Claims 15 to 17, **characterized in that** a sealant (17) is applied to the upper side of the clamping device (5).

## Revendications

1. Réservoir à fond plat avec revêtement antifuite, se composant d'au moins une doublure (3) stable à la pression, formant un espace creux, et d'une feuille (4) en plastique, résistant aux milieux, reposant sur cette doublure (3), qui s'étend jusque dans la région inférieure du côté intérieur (2') de la paroi du réservoir (2) et est fixée sur son pourtour au moyen d'un dispositif de serrage (5) sur le côté intérieur (2') à une certaine distance du fond du réservoir (1), et la doublure (3) recouvre le fond du réservoir existant (1) et s'étend au maximum jusqu'au dispositif de serrage (5), **caractérisé en ce que** le dispositif de serrage (5) se compose de boulons (6, 6') saillant vers l'intérieur, disposés à des distances définies à la même hauteur, dans ou sur la paroi du réservoir (2), sur lesquels des rails de serrage (9, 9') peuvent être enfichés, ou se compose d'une bride périphérique (19), qui est fixée sur la paroi du réservoir (2), et de rails de serrage (9, 9') pouvant être vissés sur la bride (19), des bandes d'étanchéité élastiques (7, 8) étant disposées à chaque fois entre les rails de serrage (9, 9') et la feuille (4) et entourant la feuille (4) et le côté intérieur (2') de la paroi du réservoir (2) ou de la bride (19), et les rails de serrage (9, 9') étant bloqués par tension de compression sur les boulons (6, 6') ou sur la bride (19).

2. Réservoir à fond plat selon la revendication 1, **caractérisé en ce que** le dispositif de serrage (5) est disposé à une distance de 100 à 500 mm du fond du réservoir (1).

3. Réservoir à fond plat selon l'une quelconque des revendications 1 ou 2, **caractérisé en ce que** l'arête extérieure de la feuille (4) se termine en affleurement avec le dispositif de serrage (5).

4. Réservoir à fond plat selon l'une quelconque des revendications 1 à 3, **caractérisé en ce qu'**une autre feuille (15) est disposée entre la doublure (3) et le fond du réservoir (1), laquelle soit est fixée au moyen du dispositif de serrage (5), soit est soudée à la feuille (4) reposant sur la doublure (3), au-dessus du fond du réservoir (1).

5. Réservoir à fond plat selon l'une quelconque des revendications 1 à 4, **caractérisé en ce que** les boulons (6, 6') sont fixés sur une bride périphérique (19), qui est fixement connectée au fond du réservoir et/ou à la paroi du réservoir (2) .

6. Réservoir à fond plat selon l'une quelconque des revendications 1 à 5, **caractérisé en ce que** les boulons (6, 6') sont fixés directement dans ou sur la paroi du réservoir (2).

7. Réservoir à fond plat selon l'une quelconque des revendications 1 à 6, **caractérisé en ce que** des alésages filetés (22) sont disposés dans la bride (19) pour recevoir des vis de fixation (23) pour le blocage des rails de serrage (9, 9').

8. Réservoir à fond plat selon l'une quelconque des revendications 1 à 7, **caractérisé en ce que** les bandes d'étanchéité (7, 8) sont revêtues d'une composition d'étanchéité sur un côté ou les deux.

9. Réservoir à fond plat selon l'une quelconque des revendications 1 à 8, **caractérisé en ce qu'**une composition de scellement (17) est appliquée sur l'arête périphérique supérieure formée par les rails de serrage (9, 9'), la feuille collée fermement (4) ainsi que les bandes d'étanchéité (7, 8).

10. Réservoir à fond plat selon l'une quelconque des revendications 1 à 9, **caractérisé en ce que** les rails de serrage (9) sont réalisés de manière encastrable mutuellement ou les uns dans les autres et **en ce qu'**un rail de serrage individuel (9) est dimensionné en longueur de telle sorte qu'il s'étende au moins sur deux points de fixation voisins (6, 6').

11. Réservoir à fond plat selon l'une quelconque des revendications 1 à 10, **caractérisé en ce que** les rails de serrage (9) peuvent être connectés les uns aux autres au moyen d'une pièce d'accouplement.

12. Réservoir à fond plat selon l'une quelconque des revendications 1 à 11, **caractérisé en ce que** les rails de serrage (9) se composent de matériau plat et sont disposés à une distance définie les uns des autres, dans laquelle est inséré un rail conjugué adapté exactement (9'), dont les extrémités recouvrent les extrémités des rails de serrage voisins (9), les trous de fixation des rails de serrage voisins (9) étant disposés en coïncidence avec les trous de fixation des rails conjugués (9').

13. Réservoir à fond plat selon l'une quelconque des revendications 1 à 12, **caractérisé en ce qu'**un tube de support (18) est soudé dans la feuille (4) reposant sur la doublure (3), lequel est guidé à travers le couvercle du réservoir (6) et est connecté à un dispositif de mesure pour le contrôle des fuites.

14. Réservoir à fond plat selon l'une quelconque des revendications 1 à 13, **caractérisé en ce que** des conduites tubulaires (13, 14) saillant dans l'espace creux formé entre le fond du réservoir (1) et la feuille (4) ou entre les deux feuilles (4, 15), sont prévues dans la paroi du réservoir (2) au-dessous du dispositif de serrage (5) pour le contrôle des fuites.

15. Procédé pour l'équipement d'un réservoir à fond plat avec un revêtement antifuite, se composant au moins d'une feuille en plastique, résistant aux milieux, par le biais des étapes suivantes :
a) fixation étanche aux milieux d'une fixation périphérique (6, 6', 19) sur la limite extérieure du fond du réservoir (1) ou à une distance définie faible du fond du réservoir (1) sur le côté intérieur (2') de la paroi du réservoir (2) pour recevoir un ou plusieurs rails de serrage (9, 9'),
b) application sur le fond du réservoir (1) d'une doublure (3) formant un espace creux recouvrant au moins le fond du réservoir (1),
c) fixation d'une première bande d'étanchéité élastique périphérique (7) dans la région de la fixation (6, 6', 19), la bande d'étanchéité (7) s'appliquant de manière étanche contre le côté intérieur de la fixation (19) et/ou de la paroi du réservoir (2),
d) préparation d'au moins une feuille en plastique (4) en tant que pièce découpée aux dimensions correspondantes de la surface intérieure du réservoir à revêtir,
e) fixation de la feuille en plastique (4) sans pli et en affleurement avec l'arête supérieure de la bande d'étanchéité, se terminant sur la première bande d'étanchéité (7),
f) collage ou application d'une deuxième bande d'étanchéité (8), en coïncidence, par rapport à la première bande d'étanchéité (7), sur la feuille en plastique (4),
g) mise en place d'un ou de plusieurs rails de serrage (9, 9') sur le pourtour sur la fixation (6, 6', 19) et fixation des rails de serrage (9, 9') au moyen de raccords à vis ou de serrage (10, 11, 12, 23, 24) sur la fixation (6, 6', 19) en ajustant une tension de serrage définie de manière uniforme, la feuille (4) étant pressée de manière étanche aux milieux contre le côté intérieur (2') de la paroi du réservoir (2) ou de la fixation (11) et
h) montage d'un dispositif de contrôle des fuites.

16. Procédé selon la revendication 15, **caractérisé en ce que** l'on utilise, en tant que fixation, une bride périphérique (19) ou des boulons (6, 6') saillant vers l'intérieur, disposés à des distances définies.

17. Procédé selon l'une quelconque des revendications 15 ou 16, **caractérisé en ce qu'**une deuxième feuille en plastique (15) est tirée entre la doublure (3) formant un espace creux et le fond du réservoir (1), laquelle est connectée directement par soudure au-dessous du dispositif de serrage (5) à la première feuille (4) reposant sur la doublure (3).

18. Procédé selon l'une quelconque des revendications 15 à 17, **caractérisé en ce qu'**une composition de scellement (17) est appliquée sur la surface supérieure du dispositif de serrage (5).
